# FASCICULE DE BREVET EUROPEEN

(11) **EP 2 078 810 B1**
(45) Date de publication et mention de la délivrance du brevet: **01.08.2012**
(21) Numéro de dépôt: 07822976.2
(22) Date de dépôt: 08.10.2007
(51) Int. Cl.: E05B 63/00, E05B 65/10

(54) **DISPOSITIF MODULAIRE DE FERMETURE ANTIPANIQUE, RÉVERSIBLE ET POLYVALENT**
REVERSIBLE, MODULARE MEHRZWECKPANIKVERSCHLUSSVORRICHTUNG
REVERSIBLE, MULTI-PURPOSE MODULAR PANIC CLOSURE DEVICE

(30) Priorité: 10.10.2006 ES 200602628
(43) Date de publication de la demande: 15.07.2009
(73) Titulaire: Talleres De Escoriaza, S.A., 20305 Irun (Guipuzcoa) (ES)
(72) Inventeur: GÓMEZ GONZALEZ, Fermín, Irun (Guipuzcoa) (ES)
(74) Mandataire: Intès, Didier Gérard André
(86) Numéro de dépôt international: PCT/ES2007/000569
(87) Numéro de publication internationale: WO 2008/043868

(56) Documents cités:
- EP-A1- 1 626 143
- EP-A2- 1 055 790
- EP-A2- 1 342 871
- EP-A2- 1 355 025
- ES-A1- 2 155 291
- ES-A1- 2 166 256
- ES-A1- 2 168 171
- ES-T3- 2 046 727
- FR-A1- 2 802 565
- GB-A- 390 952
- GB-A- 2 261 702
- US-A- 3 345 099
- US-A- 3 477 260

## Description

### DOMAINE DE L'INVENTION

La présente invention concerne un dispositif de conception modulaire de nature réversible et qui peut être actionné de manière polyvalente, lequel est applicable aux fermetures anti-panique qui sont installées sur les portes de sortie d'urgence et qui possèdent un mécanisme à serrure principale, avec ou sans verrou de fermeture, et/ou des points de fermeture supérieur (sur le linteau) et inférieur (sur le seuil), et/ou des points de fermeture latéraux sur le montant du cadre, dont la serrure principale est actionnée par une barre qui est installée transversalement sur la porte.

### ÉTAT DE LA TECHNIQUE ANTÉRIEURE

Dans ce domaine, deux types de barre anti-panique sont connus et habituellement utilisés. L'un d'eux consiste en une barre rotative qui, par l'intermédiaire de deux bielles, est articulée sur ses extrémités pour se rabattre sur la porte ; ce type est connu dans ce domaine sous le nom anglais de "pushbar" qui sera le nom utilisé par la suite. L'autre type consiste en une barre qui intègre une carcasse extérieure avec capacité de mouvement linéaire perpendiculaire à la porte ; ce type est connu dans ce domaine sous le nom anglais de "touchbar" qui sera le nom utilisé par la suite.

La situation actuelle est qu'il existe deux concepts de barre anti-panique différents (pushbar et touchbar) et, dans chacun d'eux, il existe toutes les variantes susmentionnées : une serrure principale qui possède ou non un verrou ; le fait que la serrure principale doit actionner également des renvois latéraux situés à différentes hauteurs sur la porte ; et le fait qu'à partir de la serrure principale, des renvois supérieur et inférieur doivent également être actionnés (voir par example EP-A-1342871).

Aujourd'hui, chacune de ces options répond à une conception propre et exclusive, de telle sorte que les fabricants et le circuit de distribution de ce type de produits sont confrontés à de gros problèmes de conception, d'approvisionnement en matériaux, de production, de stockage et de distribution.

### EXPOSÉ DE L'INVENTION ET AVANTAGES

Compte tenu de cet état de fait, la présente invention préconise un dispositif de conception modulaire et compacte qui va pouvoir être appliqué aux diverses variantes d'exécution existantes à l'heure actuelle et indiquées précédemment.

A cette fin, le dispositif proposé comprend une serrure principale sur laquelle est installée une chaîne cinématique modulaire compacte qui, en prenant comme référence positionnelle la situation opérationnelle de la serrure principale sur la porte, comporte un levier supérieur coudé, un levier inférieur coudé, un premier disque, un axe rotatif, une plaque supérieure verticale et coulissante et une plaque inférieure verticale et coulissante. Les leviers coudés supérieur et inférieur sont situés dans un plan vertical et transversal à la porte, formant un angle concave ou intérieur en regardant en direction de la porte. Ils sont articulés sur leur coude à des endroits symétriques par rapport à l'axe rotatif. Ils sont susceptibles de basculer entre des positions fermée et ouverte de la serrure et ils possèdent chacun des premiers bras et des seconds bras. Les premiers bras s'étendent en l'air jusqu'à se rencontrer et leurs extrémités se chevauchent sur une partie extrême où le premier bras du second levier a un premier téton qui, par un ajustement coulissant, traverse une ouverture oblongue du premier bras du premier levier, et les seconds bras s'étendent transversalement à la porte et, à leur extrémité, ils sont articulés en tournant respectivement par rapport à un premier goujon et un second goujon dont les extrémités sont ajustées en coulissant dans des rainures verticales du boîtier de la serrure principale, lesquelles sont parallèles à la porte et dont les positions extrêmes sont cohérentes avec les positions fermée et ouverte de la serrure. Le premier disque se situe entre un des leviers coudés et une paroi latérale du boîtier de serrure, et comporte un second téton qui est appliqué contre le chant intérieur d'un des leviers coudés, ce premier disque étant susceptible de faire l'objet d'un montage réversible sur l'axe rotatif dans deux positions diamétralement opposées. La plaque supérieure verticale et coulissante et la plaque inférieure verticale et coulissante sont parallèles à la porte, sont guidées latéralement dans le boîtier de serrure, sont superposées entre elles, l'une d'elles étant adossée au fond du boîtier de serrure. Chacune d'elles forme une paire d'assemblages collatéraux dans lesquels sont respectivement accouplés le premier goujon et le second goujon, la plaque verticale supérieure et la plaque verticale inférieure étant susceptibles de glisser entre les positions étendue et rétractée, par rapport au centre du boîtier de serrure, qui coïncident respectivement avec lesdites positions de serrure fermée et de serrure ouverte. Dans cette constitution, on parvient à ce que, par la partie vers le cadre de fermeture et à travers l'ouverture oblongue du premier bras du premier levier, le premier téton ressorte sur une partie qui est appliquée sous une queue d'un verrou rotatif qui est susceptible de basculer entre des positions étendue et rétractée telles que, dans la position étendue, cette partie saillante du premier téton et, par conséquent, les premiers bras et le téton transversal du premier disque, sont dans leur position la plus proche de la porte. Le premier goujon et le second goujon sont sur les extrémités de leurs rainures verticales respectives qui sont les plus éloignées l'une de l'autre. La plaque verticale supérieure et la plaque verticale inférieure sont dans les positions les plus éloignées, l'une par rapport à l'autre, et dans la position rétractée, cette partie saillante du premier téton et, par conséquent, les premiers bras et le téton transversal du premier disque sont dans leur position la plus éloignée de la porte, le premier goujon et le second goujon sont sur les extrémités de leurs rainures verticales respectives qui sont les plus proches l'une de l'autre, et la plaque verticale supérieure et la plaque verticale inférieure sont dans les positions les plus proches, l'une par rapport à l'autre.

Cette chaîne cinématique se comporte de manière à ce que, quand le premier bras d'un des leviers coudés est poussé à partir de la position de repos ou de serrure fermée, ce levier coudé tourne et entraîne le premier bras de l'autre levier coudé de façon symétrique. Cette rotation des leviers coudés est exploitée afin que, à travers le premier goujon et le second goujon, les seconds bras desdits leviers favorisent le glissement vertical des plaques supérieure et inférieure qui, selon l'invention, possèdent des moyens de jonction avec des crémones qui opèrent sur des renvois qui établissent des points de fermeture supérieur et inférieur, et/ou des points de fermeture latéraux distincts de la serrure principale ; ce qui entraînera la position d'ouverture sur ces renvois. En même temps, si la serrure principale est dotée d'un loquet rotatif, celui-ci sera rétracté à la position d'ouverture sous l'impulsion exercée sur sa queue par la partie saillante du premier téton appartenant au premier bras du levier inférieur coudé.

La rotation des premiers bras des leviers coudés peut être obtenue de diverses façons. L'une d'elles consiste à accoupler l'axe rotatif à la bielle correspondante d'une pushbar. Dès lors, en actionnant la pushbar, la bielle tourne et fait tourner l'axe rotatif sur lequel le premier disque est claveté, et le second téton de ce premier disque est celui qui provoque la rotation du premier bras d'un des leviers coudés. Le premier disque peut être monté sur l'axe rotatif dans deux positions qui sont diamétralement opposées et, en fonction de cette position, le second téton agira sur le premier bras du levier coudé supérieur ou sur le levier coudé inférieur. Ceci se traduit par le fait que le même mécanisme peut être utilisé indistinctement pour des portes à droite ou des portes à gauche, uniquement en le retournant. La conception modulaire créée pour la serrure principale est donc simplement applicable à une pushbar et de façon réversible.

Pour l'appliquer à une touchbar, l'invention prévoit deux options. Une option préférentielle consiste en la présence d'un balancier en forme de "Y" qui s'étend à l'horizontale avec son angle convexe en opposition à la porte, qui opère selon un plan transversal à la porte avec sa base articulée sur un support adossé à ladite porte et qui, sur son extrémité vers la serrure principale, possède deux ergots qui sont appliqués sous le chant inférieur des premiers bras des leviers coudés. En même temps, sur son extrémité opposée aux onglets, ce balancier est articulé par rapport à l'armature externe mobile d'une touchbar. En appuyant sur cette armature de la touchbar, il se produit une rotation du balancier à l'intérieur des deux cadrans les plus éloignés de la porte et les ergots de celui-ci sont ceux qui exercent la poussée qui, dans le cas de la pushbar, était exercée par le second téton du premier disque. Autrement dit, la même chaîne cinématique basée sur les leviers coudés est applicable à une touchbar, avec ou sans verrou, et de façon réversible.

Une autre option d'application pour une touchbar consiste en ce que, sur la plaque verticale supérieure, ressort un plot sur lequel, verticalement, est appliquée latéralement une dent appartenant à un levier rotatif qui opère sur un plan parallèle à la porte, qui tourne par rapport à une base qui est fixée à la porte et qui, avec une possibilité de rotation, est reliée à un tirant qui s'étend horizontalement et parallèlement à la porte et qui est poussé vers la serrure principale quand il est fait pression sur l'armature externe mobile d'une touchbar, tirant qui se déplace en longueur sur une course telle qu'il provoque la rotation du levier rotatif de telle façon qu'il produit une course linéaire de la dent qui est égale au déplacement opérationnel de ladite plaque coulissante supérieure entre ses positions respectives de serrure fermée et serrure ouverte. Cette solution est applicable à une touchbar qui répond à une conception plus classique dans laquelle, en appuyant sur son armature mobile, cela fait tourner des compas qui opèrent sur les deux cadrans les plus proches de la porte. Cette rotation se transforme en une poussée longitudinale du tirant qui, dès lors, est utilisé pour faire tourner le levier rotatif qui, avec sa dent, pousse le plot de la plaque verticale inférieure et coulissante afin que, par l'intermédiaire du second goujon qui est accouplé au second bras du levier inférieur coudé, ce dernier tourne en entraînant avec lui le levier supérieur coudé qui, à son tour, par son second bras accouplé au premier goujon, produira le glissement de la plaque verticale supérieure dans le sens contraire à celui de la plaque inférieure verticale.

Ce mécanisme est aussi directement réversible pour des portes à droite ou à gauche. Pour cela, il suffit de le retourner puisqu'en actionnant la touchbar, ledit tirant se déplacera toujours dans le même sens par rapport à la serrure principale.

Une autre particularité de l'invention consiste dans le fait que le verrou rotatif intègre en son sein une plaque rotative à axe vertical qui, dans le boîtier de serrure et en apparaissant par l'arrière du verrou rotatif, présente un appendice dorsal. Par rapport à la position de verrou rotatif étendu ou de serrure principale fermée, la plaque rotative est capable d'osciller entre deux positions, une position qui est provoquée par un ressort et dans laquelle un bord avant arqué apparaît par rapport à la partie plane du verrou rotatif qui attaque sa gâche dans le cadre de la porte tandis que, en même temps, l'appendice dorsal est dévié par rapport à une première partie saillante formée sur la plaque coulissante supérieure, et une autre position dans laquelle ledit bord avant arqué de la plaque rotative est rétracté au sein du verrou rotatif et l'appendice dorsal fait face à la première partie saillante, contre celle-ci. Et par rapport à la position de verrou rotatif rétracté ou de serrure principale ouverte, le bord avant arqué de la plaque rotative est adjacent au bord de la fenêtre d'action du verrou rotatif. Ce mécanisme apporte une sécurité face aux tentatives d'effraction de la serrure comme celle consistant à agir sur le front d'attaque du verrou avec le chant d'une carte de crédit ou autre objet similaire inséré par la rainure entre la porte et le cadre. Quand une telle tentative se produit, le chant de la carte agit tout d'abord contre la plaque rotative qui bascule et oppose son appendice dorsal à la première partie saillante de la plaque verticale inférieure, ce qui empêche le retrait du verrou. Quand le retrait du verrou se produit par l'action de la chaîne cinématique dans l'opération d'ouverture normale, l'appendice dorsal libère la position de la première partie saillante.

L'invention a comme autre particularité de présenter des points de fermeture latéraux, ou renvois latéraux, qui comportent un boîtier de renvoi, un verrou rotatif muni d'une plaque rotative avec appendice dorsal, une première règle verticale coulissante sur un rail entre les parois du fond et latérales du boîtier de renvoi et un second disque. La première règle verticale coulissante possède des moyens aux deux extrémités pour sa liaison avec une crémone, elle possède une paroi latérale munie de deux boutons saillants situés dans des positions diamétralement opposées par rapport à la rotation du second disque, et elle possède une seconde partie saillante susceptible de constituer une butée pour l'appendice dorsal de la plaque rotative logée dans le verrou rotatif. Le second disque est installé sur un axe-pivot à réglage coulissant sur une glissière verticale de la paroi latérale de la première règle verticale coulissante ; ce second disque possède deux éléments entrants radiaux en opposition diamétrale et qui, en position de repos ou de serrure fermée, sont latéralement appliqués sur lesdits boutons de façon inversée, l'un au-dessus et l'autre en-dessous, et sur ce second disque, il y a une proéminence qui, dans ladite position de repos, est appliquée au-dessous de la queue du verrou rotatif. Quand, au moyen d'une crémone, la première règle verticale est déplacée dans un sens, le bouton qui, dans ce sens, est appliqué contre un élément entrant radial, pousse ce dernier et fait tourner le second disque, lequel, avec sa proéminence, agit sur la queue du verrou et fait que celui-ci se retire. Il est à noter que cette solution est également réversible.

Une autre particularité de l'invention consiste dans le fait qu'elle possède des points de fermeture supérieur et inférieur, ou renvois verticaux, qui comportent un boîtier de renvoi, un verrou rotatif muni d'une plaque rotative avec appendice dorsal, une seconde règle verticale coulissante sur un rail entre les parois du fond et latérales du boîtier de renvoi et une équerre rotative. La seconde règle verticale coulissante possède des moyens arrière pour sa liaison avec une crémone. Elle est susceptible de glisser entre des positions supérieure et inférieure qui coïncident avec celles de verrou rotatif étendu et de verrou rétracté, et cette second règle verticale coulissante possède une paroi latérale munie d'une ailette. L'équerre rotative opère sur un plan vertical et possède une première rampe appliquée sous la queue du verrou rotatif et une seconde rampe qui, par rapport à la course d'ouverture de la seconde règle verticale coulissante, est appliquée par devant l'ailette formée sur la paroi latérale de cette seconde règle verticale coulissante. Quand le verrou est étendu dans sa position fermé et quand, au moyen de la crémone, la seconde règle verticale coulissante est tirée, l'ailette de sa paroi latérale pousse la seconde rampe de l'équerre rotative et, lorsque celle-ci tourne, sa première rampe lève la queue du verrou, ce qui produit le retrait de celui-ci. Etant donné que, comme cela tombe sous le sens, le déplacement vertical des crémones par rapport à la serrure principale se produit toujours dans un même sens pour ouvrir et dans le sens contraire pour fermer, il résulte que l'un quelconque de ces renvois verticaux est valable, indistinctement, pour la fermeture supérieure tout comme pour la fermeture inférieure. Autrement dit, le système est réversible.

Une autre particularité de l'invention consiste dans le fait que la crémone possède un profil en "C" qui forme à l'intérieur une glissière à parois droites le long de laquelle une pastille à réglage coulissant et pouvant tourner est installée sur une fixation sur la porte. Cette solution permet à la crémone de tourner par rapport à sa fixation sur la porte, ce qui facilite la mise en place de celle-ci et son bon alignement, en compensant les éventuelles erreurs de préparation du montage.

### DESSINS ET RÉFÉRENCES

Afin de mieux comprendre la nature de l'invention, sur les dessins annexés, il est représenté un mode de réalisation mais seulement à titre d'exemple illustratif et non limitatif.
La figure 1 est une vue correspondant à la section I-I qui est indiquée sur la figure 2 et montre une serrure principale (1) selon l'invention, en position de serrure fermée et ignorant la bielle (15), où la porte (4) a été disposée en position horizontale.
La figure 2 montre la serrure principale (1) selon la figure 1, vue en plan supérieur sans le couvercle correspondant.
La figure 3 est une vue en perspective du levier coudé supérieur (2).
La figure 4 est une vue en perspective du levier coudé inférieur (3), selon un point de vue différent de celui de la figure 3.
La figure 5 est une vue en perspective du premier disque (5).
La figure 6 est une vue en perspective de la plaque verticale coulissante supérieure (7), vue depuis son extrémité la plus proche du centre du boîtier de serrure (1 a).
La figure 7 est une vue en perspective de la plaque verticale coulissante inférieure (8), vue depuis son extrémité la plus proche du centre du boîtier de serrure (1a).
La figure 8 est une vue similaire à la figure 1, en intégrant une bielle de pushbar en position de repos.
La figure 9 est comme la figure 8, mais elle se réfère à la position de pushbar actionnée.
La figure 10 est une perspective du mécanisme de la figure 8, vu dans son intégralité depuis la partie inférieure avant.
La figure 11 est comme la figure 8, mais en montrant la position retournée de celle-ci.
Les figures 12 et 13 sont des perspectives avant et arrière d'une application au cas d'une touchbar, en position de repos.
Les figures 14 et 15 sont, respectivement, comme les figures 12 et 13, mais en position actionnée.
Les figures 16 et 17 sont, respectivement, équivalentes aux figures 12 et 14, mais elles se réfèrent à une autre application pour touchbar.
La figure 18 est une vue qui montre un plan inférieur d'un dispositif comme celui de la figure 2, en position de repos et avec la plaque rotative (24) apparaissant par le front d'attaque du verrou (13).
La figure 19 est comme la figure 18, mais en montrant la position du verrou (13) rétracté.
La figure 20 est comme la figure 18 mais en montrant la plaque rotative (24) rétractée au sein du verrou (13) sous l'effet d'une poussée appliquée directement sur le front de celle-ci, comme l'illustre la flèche.
La figure 21 est une vue en perspective du verrou (13).
La figure 22 est une vue en perspective de la plaque rotative (24).
La figure 23 est une vue en perspective d'un renvoi latéral (27) selon l'invention, en position de repos.
La figure 24 est une vue latérale en élévation du renvoi latéral (27) de la figure 23, vu de face par rapport au verrou (13) comme si la paroi antérieure du boîtier de renvoi (27a) était transparente.
La figure 25 est comme la figure 24, mais en montrant la première règle verticale coulissante (28) déplacée vers la droite.
La figure 26 est comme la figure 24, mais en montrant la première règle verticale coulissante (28) déplacée vers la gauche.
La figure 27 est une section longitudinale d'une crémone (14) installée selon l'invention.
La figure 28 est une vue en plan supérieur d'une crémone (14) qui est montrée en rotation par rapport à sa fixation (32).
La figure 29 est une vue en perspective d'un renvoi vertical (33) selon l'invention, en position de repos.
La figure 30 est comme la figure 29, mais avec le verrou (13) rétracté.
La figure 31 montre une porte avec une serrure principale (1) selon l'invention et actionnée par des bielles (15) de Pushbar.
La figure 32 montre une porte avec une serrure principale (1) selon l'invention et actionnée avec une barre de touchbar (36).
La figure 33 montre une porte avec une serrure principale (1) comme la figure 31 et avec des règles verticales (28) et (29) de renvoi vers des points de fermeture situés aux extrémités (37).
La figure 34 montre une porte avec une serrure principale (1) comme la figure 32 et avec des règles verticales (28) et (29) de renvoi vers des points de fermeture situés aux extrémités (37).

Sur ces figures sont indiquées les références suivantes :
1.- Serrure principale
1 a.- Boîtier de serrure principale (1)
2.- Levier coudé supérieur
2a.- Premier bras de levier coudé supérieur (2)
2b.- Second bras de levier coudé supérieur (2)
2c.- Ouverture oblongue du premier bras (2a)
3.- Levier coudé inférieur
3a.- Premier bras de levier coudé inférieur (3)
3b.- Second bras de levier coudé inférieur (3)
3c.- Premier téton du premier bras (3a)
4.- Porte
5.- Premier disque
6.- Axe rotatif
7.- Plaque verticale coulissante supérieure
7a.- Assemblages collatéraux sur plaque coulissante supérieure (7)
8.- Plaque verticale coulissante inférieure
8a.- Assemblages collatéraux sur plaque coulissante inférieure (8)
9.- Premier goujon
10.- Second goujon
11.- Rainures verticales du boîtier (1 a)
12.- Second téton du premier disque (5)
13.- Verrou rotatif (13)
13a.- Queue de verrou rotatif (13)
14.- Crémone
15.- Bielle de pushbar
16.- Balancier en "Y"
17.- Onglets de balancier (16)
18.- Support
19.- Plot de plaque verticale coulissante supérieure (7)
20.- Levier rotatif
21.- Dent de levier rotatif (20)
22.- Base
23.- Tirant de touchbar
24.- Plaque rotative
24a. - Appendice dorsal de plaque rotative
25.- Première partie saillante, sur plaque verticale coulissante
supérieure (7)
26.- Ressort
27.- Renvoi latéral
27a.- Boîtier de renvoi latéral (27)
28.- Première règle verticale coulissante
28a.- Paroi latérale de la première règle verticale coulissante (28)
28b et 28 c.- Bouton de paroi latérale (28a)
28d.- Glissière verticale
29.- Second disque
29a.- Eléments entrants radiaux du second disque (29)
29b.- Proéminence du second disque (29)
30.- Seconde partie saillante de la règle verticale coulissante (28)
31.- Pastille coulissante
32.- Fixation
33.- Renvoi latéral
33a.- Boîtier de renvoi vertical (33)
34.- Seconde règle verticale coulissante
34a.- Paroi latérale de la seconde règle verticale coulissante (34)
34b.- Ailette de paroi latérale (34a)
35.- Equerre rotative
35a.- Première rampe de l'équerre rotative (35)
35b.- Seconde rampe de l'équerre rotative (35)
36.- Barre de touchbar
37.- Point de fermeture extrême
38.- Axe-pivot

### DESCRIPTION D'UN MODE DE RÉALISATION PRÉFÉRÉ

En rapport avec les dessins et les références énoncés ci-dessus, un mode de réalisation préféré de l'objet de l'invention est représenté sur les plans ci-joints, qui concerne un dispositif modulaire de fermeture anti-panique réversible et polyvalent, du type de ceux qui sont installés sur des portes de sortie d'urgence et qui possèdent un mécanisme à serrure principale, avec ou sans verrou de fermeture, et/ou des points de fermeture supérieur (sur le linteau) et inférieur (sur le seuil), et/ou des points de fermeture latéraux sur le montant du cadre, dont la serrure principale est actionnée par une barre qui est installée transversalement sur la porte, que ce soit au moyen d'une barre rotative qui, par l'intermédiaire de deux bielles, est articulée sur ses extrémités pour effectuer un abattement sur la porte (dénommée par la suite sous son nom anglais de "pushbar"), ou au moyen d'une barre qui intègre une carcasse extérieure avec capacité de mouvement linéaire perpendiculaire à la porte (dénommée par la suite sous son nom anglais de "touchbar").

Comme l'illustre la figure 1, le dispositif, selon l'invention, comprend une serrure principale (1) sur laquelle est installée une chaîne cinématique modulaire compacte qui, en prenant comme référence positionnelle la situation opérationnelle de la serrure principale (1) sur la porte (4), comporte un levier supérieur coudé (2), un levier inférieur coudé (3), un premier disque (5), un axe rotatif (6), une plaque supérieure verticale et coulissante (7) et une plaque inférieure verticale et coulissante (8). Les leviers coudés supérieur (2) et inférieur (3) sont sur un plan vertical et transversal à la porte (4), formant un angle concave ou intérieur en regardant en direction de la porte (4). Ils sont articulés sur leur coude à des endroits symétriques par rapport à l'axe rotatif (6). Ils sont susceptibles de basculer entre des positions fermée et ouverte de la serrure (1) et ils possèdent chacun des premiers bras (2a, 3a) et des seconds bras (2b, 3b). Les premiers bras (2a, 3a) s'étendent en l'air jusqu'à se rencontrer et leurs extrémités se chevauchent sur une partie extrême où le premier bras (3a) du second levier (3) a un premier téton (3c) qui, par un ajustement coulissant, traverse une ouverture oblongue (2c) du premier bras (2a) du premier levier (2), et les seconds bras (2b, 3b) s'étendent transversalement à la porte (4) et à leur extrémité, ils sont articulés en tournant respectivement par rapport à un premier goujon (9) et un second goujon (10) dont les extrémités sont ajustées en coulissant dans des rainures verticales (11) du boîtier (1a) de la serrure principale (1), lesquelles sont parallèles à la porte (4) et dont les positions extrêmes sont cohérentes avec les positions fermée et ouverte de la serrure (1). Le premier disque (5) se trouve entre un des leviers coudés (2, 3) et une paroi latérale du boîtier de serrure (1a), et a un second téton (12) qui est appliqué contre le chant intérieur d'un des leviers coudés (2, 3), ce premier disque (5) étant susceptible de faire l'objet d'un montage réversible sur l'axe rotatif (6) dans deux positions diamétralement opposées. La plaque supérieure verticale et coulissante (7) et la plaque inférieure verticale et coulissante (8) sont parallèles à la porte (4), sont guidées latéralement dans le boîtier de serrure (1a), sont superposées entre elles, l'une d'elles étant adossée au fond du boîtier de serrure (1a). Chacune d'elles forme une paire d'assemblages collatéraux (7a, 8a) dans lesquels sont respectivement accouplés le premier goujon (9) et le second goujon (10), la plaque verticale supérieure (7) et la plaque verticale inférieure (8) étant susceptibles de glisser entre les positions étendue et rétractée, par rapport au centre du boîtier de serrure (1 a), qui coïncident respectivement avec lesdites positions de serrure (1) fermée et de serrure (1) ouverte. La plaque verticale supérieure (7) et la plaque verticale inférieure (8) possèdent des moyens de jonction avec des crémones (14) qui opèrent sur des renvois qui établissent des points de fermeture supérieur et inférieur (voir figures 29 et 30), et/ou des points de fermeture latéraux distincts de celui de la serrure principale (1) (figures 23 à 26). Il arrive très fréquemment d'intégrer un verrou dans la serrure principale (1), raison pour laquelle, selon l'invention, on parvient à ce que, par la partie vers le cadre de fermeture et à travers l'ouverture oblongue (2c) du premier bras (2a) du premier levier (2), le premier téton (3c) ressorte sur une partie qui est appliquée sous une queue (13a) d'un verrou rotatif (13) qui est susceptible de basculer entre des positions étendue et rétractée telles que, dans la position étendue, cette partie saillante du premier téton (3c) et, par conséquent, les premiers bras (2a, 3a) et le téton transversal (12) du premier disque (5) sont dans leur position la plus proche de la porte (4), le premier goujon (9) et le second goujon (10) sont dans les extrémités de leurs rainures verticales (11) respectives qui sont les plus éloignées l'une de l'autre, la plaque verticale supérieure (7) et la plaque verticale inférieure (8) sont dans les positions les plus éloignées, l'une par rapport à l'autre, et dans la position rétractée, cette partie saillante du premier téton (3c) et, par conséquent, les premiers bras (2a, 3a) et le téton transversal (12) du premier disque (5) sont dans leur position la plus éloignée de la porte (4), le premier goujon (9) et le second goujon (10) sont dans les extrémités de leurs rainures verticales (11) respectives qui sont les plus proches l'une de l'autre, et la plaque verticale supérieure (7) et la plaque verticale inférieure (8) sont dans les positions les plus proches, l'une par rapport à l'autre.

Le dispositif décrit constitue une chaîne cinématique d'une grande simplicité fonctionnelle et de constitution qui, comme exposé précédemment et comme cela sera détaillé par la suite, va être un module de base pour l'appliquer indistinctement à des barres anti-panique pushbar ou touchbar, à utilisation réversible et susceptible d'être opéré par divers moyens de mise en oeuvre. Son fonctionnement repose sur l'accouplement mutuel des leviers coudés supérieur (2) et inférieur (3), par lequel ils effectuent une rotation compassée dans des sens opposés, quel que soit le moyen de poussée utilisé et quel que soit le bras desdits leviers sur lequel la poussée est appliquée.

Dans le cas d'une pushbar (figures 8 à 11), la bielle (15) de celle-ci sera montée sur l'axe rotatif (6) de telle sorte que, en l'actionnant, la rotation dudit axe fait que le second téton (12) du premier disque (5) pousse vers le haut (sur la figure 8) sur le premier bras (2a) du levier coudé supérieur (2) ; par l'accouplement mutuel qu'établit le premier téton (3c) (figure 9), le levier coudé inférieur (3) est entraîné en rotation ; par l'accouplement des seconds bras (2b et 3b) avec, respectivement, le premier goujon (7) et le second goujon (8) accouplés aux assemblages (7a et 8a) des plaques coulissante supérieure (7) et inférieure (8), ceux-ci sont incités à bouger (figure 9) vers le centre du boîtier de serrure (1 a) en opposition mutuelle ; quand il existe des renvois latéraux (27) et/ou verticaux (33), le mouvement de ces plaques (7 et 8) se transmet à ceux-ci à travers les crémones (14) ; si cette serrure principale (1) intègre un verrou rotatif (13) (comme envisagé sur la figure 1), dans cette manoeuvre, celui-ci sera amené en retrait par la poussée exercée sur sa queue (13a) par ledit premier téton (3c). La réversibilité s'obtient en montant le premier disque (5) dans une position diamétralement opposée, comme l'illustre la figure 11.

Pour l'application du dispositif préconisé à une barre touchbar, la présente invention envisage deux variantes. L'une d'elles, celle préférée, consiste (figures 12 à 15) en la présence d'un balancier (16) en forme de "Y" qui s'étend à l'horizontale avec son angle convexe en opposition à la porte (4), qui opère selon un plan transversal à la porte (4) avec sa base articulée sur un support (18) adossé à ladite porte et qui, sur son extrémité vers la serrure principale (1), possède deux ergots (17) qui sont appliqués sous le chant inférieur des premiers bras (2a, 3a) des leviers coudés (2, 3). En même temps, sur son extrémité opposée aux onglets (17), ce balancier est articulé par rapport à l'armature externe mobile d'une touchbar. De par sa forme et son montage, comme on peut l'observer sur les figures, ce balancier (16) bascule dans les deux cadrans qui sont les plus éloignés de la porte (4). En actionnant la touchbar en appuyant sur son armature mobile, le balancier (16), situé dans la position de repos indiquée sur les figures 12 et 13, bascule vers la position finale indiquée sur les figures 14 et 15, ce qui permet aux onglets (17) de produire la rotation d'ouverture des leviers coudés supérieur (2 et 3) et le retrait du verrou rotatif (13).

L'autre variante consiste (figures 16 et 17) en ce que, sur la plaque verticale supérieure (7), ressort un plot (19) sur lequel, verticalement, est appliquée latéralement une dent (21) appartenant à un levier rotatif (20) qui opère sur un plan parallèle à la porte (4), qui tourne par rapport à une base (22) qui est fixée à la porte (4) et qui, avec une possibilité de rotation, est reliée à un tirant (23) qui s'étend horizontalement et parallèlement à la porte (4) et qui est poussé vers la serrure principale (1) quand il est fait pression sur l'armature externe mobile d'une touchbar, tirant (23) qui se déplace en longueur sur une course telle qu'il provoque la rotation du levier rotatif (20) de telle façon qu'il produit une course linaire de la dent (21) qui est égale au déplacement opérationnel de ladite plaque coulissante supérieure (7) entre ses positions respectives de serrure fermée et serrure ouverte. A partir de la position de repos (figure 16), en appuyant sur l'armature mobile de la touchbar, le mécanisme interne produit une traction sur le tirant (23) qui fait tourner le levier rotatif (20) pour que la dent (21) de celui-ci pousse sur le plot (19) et produise le déplacement de la plaque verticale inférieure (8). Il entraîne alors avec lui le second goujon (10) faisant basculer le levier coudé inférieur (3) qui, à son tour, entraîne en rotation le levier coudé supérieur (2), lequel, par l'intermédiaire du premier goujon (9), fait que la plaque verticale supérieure (7) glisse dans le sens contraire à celui de la plaque verticale inférieure (8), alors que le premier téton (3c) du levier coudé supérieur (2) pousse sur la queue (13a) du verrou rotatif (13) pour que ce dernier se retire (figure 17).

Pour établir une sécurité face aux tentatives d'effraction de la serrure par la méthode classique de la carte de crédit, le verrou rotatif (13) intègre en son sein (figures 18 à 22) une plaque rotative (24) à axe vertical qui, à l'intérieur du boîtier de serrure (1a) et en apparaissant par l'arrière du verrou rotatif (13), présente un appendice dorsal (24a). Par rapport à la position de verrou rotatif (13) étendu ou de serrure principale (1) fermée, la plaque rotative (24) est capable d'osciller entre deux positions, une position qui est provoquée par un ressort (26) et dans laquelle un bord avant arqué apparaît par rapport à la partie plane du verrou rotatif (13) qui attaque sa gâche dans le cadre de la porte (4) tandis que, en même temps, l'appendice dorsal (24a) est dévié par rapport à une première partie saillante (25) formée sur la plaque coulissante supérieure (7), et une autre position dans laquelle ledit bord avant arqué de la plaque rotative (24) est rétracté au sein du verrou rotatif (13) et l'appendice dorsal (24a) fait face à la première partie saillante (25), contre celle-ci. Et par rapport à la position de verrou rotatif (13) rétracté ou de serrure principale (1) ouverte, le bord avant arqué de la plaque rotative (24) est adjacent au bord de la fenêtre d'action du verrou rotatif (13). En position de repos (figure 28), la plaque rotative (24) apparaît par le front d'attaque du verrou (13) et, lorsqu'une ouverture normale est réalisée, son appendice dorsal (24a) n'interfère pas (figure 19) avec la première partie saillante (25) de la plaque verticale supérieure et coulissante (7). Cependant, en dehors de la manoeuvre normale d'ouverture, en essayant de fracturer la serrure en poussant directement sur le front d'attaque du verrou (13), ce qui se passe en premier, c'est que la plaque rotative (24) bascule en s'escamotant au sein du verrou (13) et en faisant que son appendice dorsal (24a) se retrouve face à ladite première partie saillante (25), celle-ci faisant alors butée et empêchant le retrait du verrou (13).

Selon l'invention, il existe également des points de fermeture latéraux, ou renvois latéraux (27), qui comportent (figures 23 à 26) un boîtier de renvoi (27a), un verrou rotatif (13) muni d'une plaque rotative (24) avec appendice dorsal (24a), une première règle verticale coulissante (28) sur un rail entre les parois du fond et les côtés du boîtier de renvoi (27a) et un second disque (29). La première règle verticale coulissante (28) possède des moyens aux deux extrémités pour sa liaison avec une crémone (14), elle possède une paroi latérale (28a) munie de deux boutons (28b, 28c) saillants situés dans des positions diamétralement opposées par rapport à la rotation du second disque (29), et elle possède une seconde partie saillante (30) susceptible de constituer une butée pour l'appendice dorsal (24a) de la plaque rotative (24) logée dans le verrou rotatif (13). Le second disque (29) est installé sur un axe-pivot (38) à réglage coulissant sur une glissière verticale (28d) de la paroi latérale (28a) de la première règle verticale coulissante (28). Ce second disque (29) possède deux éléments entrants radiaux (29a) en opposition diamétrale et qui, en position de repos ou de serrure fermée, sont latéralement appliqués sur lesdits boutons (28b, 28c) de façon inversée, l'un au-dessus et l'autre en-dessous, et sur ce second disque (29), il y a une proéminence (29b) qui, dans ladite position de repos, est appliquée au-dessous de la queue (13a) du verrou rotatif (13). A partir de la position de repos représentée sur la figure 24, en tirant vers la droite la première règle verticale (28), le bouton (28b) pousse sur l'élément entrant radial (29a) correspondant et le second disque (29) tourne en faisant que sa proéminence (29b) pousse sur la queue (13a) du verrou (13), produisant ainsi le retrait de ce dernier. Dans cette manoeuvre, l'autre élément rentrant radial (29a) s'écarte de l'autre bouton (28c). En tirant la première règle verticale (28) vers la gauche (figure 26), la même manoeuvre se produit mais c'est l'autre bouton (28c) qui est maintenant actif. Ceci met en évidence la réversibilité du mécanisme.

Il existe également (figures 29 et 30) des points de fermeture supérieur et inférieur, ou renvois verticaux (33), qui comportent un boîtier de renvoi (33a), un verrou rotatif (13) muni d'une plaque rotative (24) avec appendice dorsal (24a), une seconde règle verticale coulissante (34) sur un rail entre les parois du fond et les côtés du boîtier de renvoi (33a) et une équerre rotative (35). La seconde règle verticale coulissante (34) possède des moyens arrière pour sa liaison avec une crémone (14). Elle est susceptible de glisser entre des positions supérieure et inférieure qui coïncident avec celles de verrou rotatif (13) étendu et rétracté, et cette seconde règle verticale coulissante (34) possède une paroi latérale (34a) munie d'une ailette (34b). L'équerre rotative (35) opère sur un plan vertical et possède une première rampe (35a) appliquée sous la queue (13a) du verrou rotatif (13) et une seconde rampe (35b) qui, par rapport à la course d'ouverture de la seconde règle verticale coulissante (34), est appliquée par devant l'ailette (34b) formée sur la paroi latérale (34a) de cette seconde règle verticale coulissante (34). A partir de la position de repos (figure 29), en tirant la seconde règle verticale coulissante (34), l'ailette (34b) pousse sur la seconde rampe (35b) de l'équerre rotative (35), ce qui fait que celle-ci tourne et que sa première rampe (35a) pousse sur la queue (13a) du verrou (13) qui se rétracte (figure 30).

Une autre particularité de l'invention consiste dans le fait que (figures 27 et 28) la crémone (14) possède un profil en "C" qui forme à l'intérieur une glissière à parois droites le long de laquelle une pastille (31) à réglage coulissant et pouvant tourner est installée sur une fixation (32) sur la porte (4). Ce dispositif facilite le montage et l'alignement de la crémone (14).

## Revendications

1. Dispositif modulaire de fermeture anti-panique réversible et polyvalent, du type de ceux qui sont installés sur des portes de sortie d'urgence et qui possèdent un mécanisme à serrure principale, avec ou sans verrou de fermeture, et/ou des points de fermeture supérieur (sur le linteau) et inférieur (sur le seuil), et/ou des points de fermeture latéraux sur le montant du cadre, dont la serrure principale est actionnée par une barre qui est installée transversalement sur la porte, que ce soit au moyen d'une barre rotative qui, par l'intermédiaire de deux bielles, est articulée sur ses extrémités pour effectuer un abattement sur la porte (dénommée par la suite sous son nom anglais de "pushbar"), ou au moyen d'une barre qui intègre une carcasse extérieure avec capacité de mouvement linéaire perpendiculaire à la porte (dénommée par la suite sous son nom anglais de "touchbar"), **caractérisé en ce qu'**il comprend une serrure principale (1) sur laquelle est installée une chaîne cinématique modulaire compacte qui, en prenant comme référence positionnelle la situation opérationnelle de la serrure principale (1) sur la porte (4), comporte un levier supérieur coudé (2), un levier inférieur coudé (3), un premier disque (5), un axe rotatif (6), une plaque supérieure verticale et coulissante (7) et une plaque inférieure verticale et coulissante (8) ; les leviers coudés supérieur (2) et inférieur (3) sont situés dans un plan vertical et transversal à la porte (4), formant un angle concave ou intérieur en regardant en direction de la porte (4), ils sont articulés sur leur coude à des endroits symétriques par rapport à l'axe rotatif (6), ils sont susceptibles de basculer entre des positions fermée et ouverte de la serrure (1) et ils possèdent chacun des premiers bras (2a, 3a) et des seconds bras (2b, 3b) ; les premiers bras (2a, 3a) s'étendent en l'air jusqu'à se rencontrer et leurs extrémités se chevauchent sur une partie extrême où le premier bras (3a) du second levier (3) a un premier téton (3c) qui, par un ajustement coulissant, traverse une ouverture oblongue (2c) du premier bras (2a) du premier levier (2), et les seconds bras (2b, 3b) s'étendent transversalement à la porte (4) et, à leur extrémité, ils sont articulés en tournant respectivement par rapport à un premier goujon (9) et un second goujon (10) dont les extrémités sont ajustées en coulissant dans des rainures verticales (11) du boîtier (1 a) de la serrure principale (1), lesquelles sont parallèles à la porte (4) et dont les positions extrêmes sont cohérentes avec les positions fermée et ouverte de la serrure (1) ; le premier disque (5) se trouve entre un des leviers coudés (2, 3) et une paroi latérale du boîtier de serrure (1a), et possède un second téton (12) qui est appliqué contre le chant intérieur d'un des leviers coudés (2, 3), ce premier disque (5) étant susceptible de faire l'objet d'un montage réversible sur l'axe rotatif (6) dans deux positions diamétralement opposées ; la plaque supérieure verticale et coulissante (7) et la plaque inférieure verticale et coulissante (8) sont parallèles à la porte (4), sont guidées latéralement dans le boîtier de serrure (1a), sont superposées entre elles, l'une d'elles étant adossée au fond du boîtier de serrure (1 a), et chacune d'elles forme une paire d'assemblages collatéraux (7a, 8a) dans lesquelles sont respectivement accouplés le premier goujon (9) et le second goujon (10), la plaque verticale supérieure (7) et la plaque verticale inférieure (8) étant susceptibles de glisser entre les positions étendue et rétractée, par rapport au centre du boîtier de serrure (1a), qui coïncident respectivement avec lesdites positions de serrure (1) fermée et de serrure (1) ouverte.

2. Dispositif modulaire de fermeture anti-panique réversible et polyvalent, selon la première revendication, **caractérisé en ce que**, par la partie vers le cadre de fermeture et à travers l'ouverture oblongue (2c) du premier bras (2a) du premier levier (2), le premier téton (3c) ressort sur une partie qui est appliquée sous une queue (13a) d'un verrou rotatif (13) qui est susceptible de basculer entre des positions étendue et rétractée telles que, dans la position étendue, cette partie saillante du premier téton (3c) et, par conséquent, les premiers bras (2a, 3a) et le téton transversal (12) du premier disque (5) sont dans leur position la plus proche de la porte (4), le premier goujon (9) et le second goujon (10) sont sur les extrémités de leurs rainures verticales (11) respectives qui sont les plus éloignées l'une de l'autre, la plaque verticale supérieure (7) et la plaque verticale inférieure (8) sont dans les positions les plus éloignées, l'une par rapport à l'autre, et dans la position rétractée, cette partie saillante du premier téton (3c) et, par conséquent, les premiers bras (2a, 3a) et le téton transversal (12) du premier disque (5) sont dans leur position la plus éloignée de la porte (4), le premier goujon (9) et le second goujon (10) sont dans les extrémités de leurs rainures verticales (11) respectives qui sont les plus proches l'une de l'autre, la plaque verticale supérieure (7) et la plaque verticale inférieure (8) sont dans les positions les plus proches, l'une par rapport à l'autre.

3. Dispositif modulaire de fermeture anti-panique réversible et polyvalent, selon la première revendication, **caractérisé en ce que** la plaque verticale supérieure (7) et la plaque verticale inférieure (8) possèdent des moyens de jonction avec des crémones (14) qui opèrent sur des renvois qui établissent des points de fermeture supérieur et inférieur, et/ou des points de fermeture latéraux distincts de celui de la serrure principale (1).

4. Dispositif modulaire de fermeture anti-panique réversible et polyvalent, selon les revendications une à trois, **caractérisé en ce que** l'axe rotatif (6) est accouplé à la bielle (15) correspondante d'une pushbar.

5. Dispositif modulaire de fermeture anti-panique réversible et polyvalent, selon les revendications un à trois, **caractérisé en ce qu'**il existe un balancier (16) en forme de "Y" qui s'étend à l'horizontale avec son angle convexe en opposition à la porte (4), qui opère selon un plan transversal à la porte (4) avec sa base articulée sur un support (18) adossé à ladite porte et qui, sur son extrémité vers la serrure principale (1), possède deux ergots (17) qui sont appliqués sous le chant inférieur des premiers bras (2a, 3a) des leviers coudés (2, 3), et en même temps, sur son extrémité opposée aux ergots (17), ce balancier est articulé par rapport à l'armature externe mobile d'une touchbar.

6. Dispositif modulaire de fermeture anti-panique réversible et polyvalent, selon les revendications une à trois, **caractérisé en ce que** sur la plaque verticale supérieure (7), ressort un plot (19) sur lequel, verticalement, est appliquée latéralement une dent (21) appartenant à un levier rotatif (20) qui opère sur un plan parallèle à la porte (4), qui tourne par rapport à une base (22) qui est fixée à la porte (4) et qui, avec une possibilité de rotation, est reliée à un tirant (23) qui s'étend horizontalement et parallèlement à la porte (4) et qui est poussé vers la serrure principale (1) quand il est fait pression sur l'armature externe mobile d'une touchbar, tirant (23) qui se déplace en longueur sur une course telle qu'il provoque la rotation du levier rotatif (20) de telle façon qu'il produit une course linaire de la dent (21) qui est égale au déplacement opérationnel de ladite plaque coulissante supérieure (7) entre ses positions respectives de serrure fermée et de serrure ouverte.

7. Dispositif modulaire de fermeture anti-panique réversible et polyvalent, selon les revendications précédentes, **caractérisé en ce que** le verrou rotatif (13) intègre en son sein une plaque rotative (24) à axe vertical qui, à l'intérieur du boîtier de serrure (1a) et en apparaissant par l'arrière du verrou rotatif (13), présente un appendice dorsal (24a) ; par rapport à la position de verrou rotatif (13) étendu ou de serrure principale (1) fermée, la plaque rotative (24) est capable d'osciller entre deux positions, une position qui est provoquée par un ressort (26) et dans laquelle un bord avant arqué apparaît par rapport à la partie plane du verrou rotatif (13) qui attaque sa gâche dans le cadre de la porte (4) tandis que, en même temps, l'appendice dorsal (24a) est dévié par rapport à une première partie saillante (25) formée sur la plaque coulissante supérieure (7), et une autre position dans laquelle ledit bord avant arqué de la plaque rotative (24) est rétractée au sein du verrou rotatif (13) et l'appendice dorsal (24a) fait face à la première partie saillante (25), contre celle-ci ; et par rapport à la position de verrou rotatif (13) rétracté ou de serrure principale (1) ouverte, le bord avant arqué de la plaque rotative (24) est adjacent au bord de la fenêtre d'action du verrou rotatif (13).

8. Dispositif modulaire de fermeture anti-panique réversible et polyvalent, selon les revendications précédentes, **caractérisé en ce qu'**il existe des points de fermeture latéraux, ou renvois latéraux (27), qui comportent un boîtier de renvoi (27a), un verrou rotatif (13) muni d'une plaque rotative (24) avec appendice dorsal (24a), une première règle verticale coulissante (28) sur un rail entre les parois du fond et les côtés du boîtier de renvoi (27a) et un second disque (29) ; la première règle verticale coulissante (28) possède des moyens aux deux extrémités pour sa liaison avec une crémone (14), elle possède une paroi latérale (28a) munie de deux boutons (28b, 28c) saillants situés dans des positions diamétralement opposées par rapport à la rotation du second disque (29), et elle possède une seconde partie saillante (30) susceptible de constituer une butée pour l'appendice dorsal (24a) de la plaque rotative (24) logée dans le verrou rotatif (13) ; le second disque (29) est installé sur un axe-pivot (38) à réglage coulissant sur une glissière verticale (28d) de la paroi latérale (28a) de la première règle verticale coulissante (28) ; ce second disque (29) possède deux éléments entrants radiaux (29a) en opposition diamétrale et qui, en position de repos ou de serrure fermée, sont latéralement appliqués sur lesdits boutons (28b, 28c) de façon inversée, l'un au-dessus et l'autre en-dessous, et sur ce second disque (29), il y a une proéminence (29b) qui, dans ladite position de repos, est appliquée au-dessous de la queue (13a) du verrou rotatif (13).

9. Dispositif modulaire de fermeture anti-panique réversible et polyvalent, selon les revendications précédentes, **caractérisé en ce qu'**il existe des points de fermeture supérieur et inférieur, ou renvois verticaux (33), qui comportent un boîtier de renvoi (33a), un verrou rotatif (13) muni d'une plaque rotative (24) avec appendice dorsal (24a), une seconde règle verticale coulissante (34) sur un rail entre les parois du fond et les côtés du boîtier de renvoi (33a) et une équerre rotative (35) ; la seconde règle verticale coulissante (34) possède des moyens arrière pour sa liaison avec une crémone (14), elle est susceptible de glisser entre des positions supérieure et inférieure qui coïncident avec celles de verrou rotatif (13) étendu et rétracté, et cette seconde règle verticale coulissante (34) possède une paroi latérale (34a) munie d'une ailette (34b) ; l'équerre rotative (35) opère sur un plan vertical et possède une première rampe (35a) appliquée sous la queue (13a) du verrou rotatif (13) et une seconde rampe (35b) qui, par rapport à la course d'ouverture de la seconde règle verticale coulissante (34), est appliquée par devant l'ailette (34b) formée sur la paroi latérale (34a) de cette seconde règle verticale coulissante (34).

10. Dispositif modulaire de fermeture anti-panique réversible et polyvalent, selon les revendications précédentes, **caractérisé en ce que** la crémone (14) possède un profil en "C" qui forme à l'intérieur une glissière à parois droites le long de laquelle une pastille (31) à réglage coulissant et pouvant tourner est installée sur une fixation (32) sur la porte (4).

## Claims

1. Multi-purpose, reversible, modular anti-panic closing device of the type installed on emergency exit doors and which comprises a main locking mechanism, with or without locking bolt, and/or locking points at the top (on the lintel) and at the bottom (on the threshold), and/or lateral locking points on the upright part of the frame, with the main lock being activated using a bar which is installed across the width of the door, whether this be a rotating bar which is articulated at its extremities using two connecting rods, such that it may be pushed down onto the door (hereafter referred to using its English name "push bar") or a bar which integrates an external carcass with the capacity to move in a linear fashion, perpendicular to the door (hereafter referred to using its English name "touch bar"), **characterised in that** it comprises main lock (1) on which a compact modular kinematic chain is installed, which, taking the operational situation of main lock (1) on door (4) as a position reference, comprises upper bell crank (2), lower bell crank (3), first disk (5), rotating axis (6), sliding upper vertical plate (7) and sliding lower vertical plate (8); upper bell crank (2) and lower bell crank (3) are located in a vertical plane that spans door (4), forming a concave or inside angle when looking in the direction of door (4), these are articulated on their elbow in symmetrical locations relative to rotating axis (6), are likely to swing between the closed and open positions of lock (1) and each comprise first arms (2a, 3a) and second arms (2b, 3b); first arms (2a, 3a) point upwards until they meet and their extremities overlap on an end part where first arm (3a) of second crank (3) has a first top cap (3c) which, by means of sliding adjustment, passes through oblong aperture (2c) of first arm (2a) of first crank (2), and second arms (2b, 3b) extend across door (4) and are articulated at their extremities by rotation respective to first pin (9) and second pin (10) the extremities of which are adjusted by sliding along vertical grooves (11) of housing (1a) of main lock (1), which are parallel to door (4) and the end positions of which are coherent with the closed and open positions of lock (1); first disk (5) is located between one of bell cranks (2, 3) and side wall of lock housing (1a), and is fitted with second top cap (12) which is applied against the inside edge of one of bell cranks (2, 3), said first disk (5) being likely to be reversibly-mounted on rotating axis (6) in two diametrically-opposed positions; sliding vertical top plate (7) and sliding and vertical bottom plate (8) are parallel to door (4), laterally-guided in lock housing (1a), stacked on top of each other with one backed up against the back of lock housing (1a), and each one forms a pair of side assemblies (7a, 8a) in which first pin (9) and second pin (10) are respectively coupled, vertical top plate (7) and the vertical bottom plate (8) being likely to slide between the extended and retracted positions relative to the centre of lock housing (1a), which respectively coincide with said closed and open positions of lock (1).

2. Multi-purpose, reversible anti-panic modular closing device, according to claim 1, **characterised in that**, first top cap (3c) emerges via the part near the frame lock and via oblong aperture (2c) of first arm (2a) of first crank (2), on a part which is applied under tail (13a) of twist lock (13) which is likely to swing between the extended and retracted positions such that, when in the extended position, this projecting part of first top cap (3c) and, consequently, first arms (2a, 3a) and span top cap (12) of first disc (5) are as close to door (4) as they get, first pin (9) and second pin (10) are at the end of their respective vertical grooves (11), being as far away from each other as they get, vertical top plate (7) and vertical bottom plate (8) are as far away from each other as they get and, when in the retracted position, this projecting part of first top cap (3c) and, consequently, first arms (2a, 3a) and span top cap (12) of first disc (5) are as far away from door (4) as they get, first pin (9) and second pin (10) are at the end of their respective vertical grooves (11) which are as close to each other as they get and vertical top plate (7) and vertical bottom plate (8) are as close to each other as they get.

3. Multi-purpose, reversible anti-panic modular closing device according to claim 1, **characterised in that** vertical top plate (7) and vertical bottom plate (8) are provided with junction means fitted with casement bolts (14) which operate on cranks which establish top and bottom locking points and/or lateral locking points distinct from those used by main lock (1).

4. Multi-purpose, reversible anti-panic modular closing device according to claims 1 to 3, **characterised in that** rotating axis (6) is coupled to the corresponding connecting rod (15) for a push bar.

5. Multi-purpose, reversible anti-panic modular closing device according to claims 1 to 3, **characterised in that** it is fitted with horizontal Y-shaped lever (16) with its convex angle facing door (4), which operates on a plane that spans door (4) with its base articulated on support (18), which is backed up against said door and fitted with two spigots (17) which are applied under the lower edge of first arms (2a, 3a) of bell cranks (2, 3) at its end closest to main lock (1) and at the same tune this lever is articulated relative to the external mobile frame of a touch bar on the other end to spigots (17).

6. Multi-purpose, reversible anti-panic modular closing device according to claims 1 to 3, **characterised in that** tooth (21) of rotating crank (20) which operates on a plane parallel to door (4), is applied laterally to stud (19) which extends vertically from vertical top plate (7), which turns relative to base (22) which is fixed to door (4) and which is connected, with the ability to rotate, to tie rod (23) which extends out horizontally, parallel to door (4) and which is pushed towards main lock (1) when pressure is applied to the mobile external framework of a touch bar, with tie rod (23) moving longitudinally along a path that causes rotating crank (20) to rotate in such a way that it causes tooth (21) to move along a linear path which is equal to the operational movement of said top sliding plate (7) between its respective lock-open and lock-closed positions.

7. Multi-purpose, reversible anti-panic modular closing device according to any preceding claim, **characterised in that** twist lock (13) integrates vertical axis rotating plate (24), which, inside lock housing (1a) and in appearing behind twist lock (13), is provided with dorsal appendage (24a); rotating plate (24) is able to oscillate between two positions relative to the extended or main lock (1) closed position of twist lock (13), one position which is caused by spring (26) and in which an arced front edge appears relative to the flat part of twist lock (13) which strikes its catch block into the frame of door (4) whereas, at the same time, dorsal appendage (24a) is moved relative to a first projecting part (25) on sliding top plate (7) and another position in which said arced front edge of rotating plate (24) is retracted within twist lock (13) and dorsal appendage (24a) faces first projecting part (25), against same; and relative to the retracted or main lock (1) open position of twist lock (13) the arced front edge of rotating plate (24) is adjacent to the edge of the action window of twist lock (13).

8. Multi-purpose, reversible anti-panic modular closing device according to any preceding claim, **characterised in that** it is fitted with side locking points or side cranks (27), which comprises crank housing (27a), twist lock (13) fitted with rotating plate (24) with dorsal appendage (24a), first vertical sliding rule (28) on a rail between the back and side walls of crank housing (27a) and second disc (29); first vertical sliding rule (28) is fitted with means at both ends to connect same with casement bolt (14), it comprises side wall (28a) fitted with two projecting buttons (28b, 28c) located in positions that are diametrically opposed to the rotation of second disc (29), and comprises second projecting part (30) which is likely to form a stop for dorsal appendage (24a) of rotating plate (24) lodged in twist lock (13); the second disc (29) is installed on a pivot axis (38) that can be slidingly adjusted on vertical slide (28d) of side wall (28a) of first vertical sliding rule (28); this second disc (29) comprises two diametrically-opposed inward-pointing radial elements (29a) which, in rest position or lock closed position, are inversely laterally applied to said buttons (28b, 28c), one on the top and the other on the bottom, and on this second disc (29), there is prominence (29b) which, in said rest position, is applied to the bottom of tail (13a) of twist lock (13).

9. Multi-purpose, reversible anti-panic modular closing device according to any preceding claim, **characterised in that** it is provided with top and bottom locking points or vertical cranks which comprise crank housing (33a), twist lock (13) fitted with rotating plate (24) with dorsal appendage (24a), vertical sliding rule (34) on a rail between the back and side walls of crank housing (33a) and rotating bracket (35); the vertical sliding rule (34) possesses rear means of connection with casement bolt (14), and is likely to slide between the top and bottom positions which coincide with the extended and retracted positions of twist lock (13), and this vertical sliding rule (34) comprises side wall (34a) fitted with wing (34b); rotating bracket (35) operates on a vertical plane and comprises first ramp (35a) applied under tail (13a) of twist lock (13) and second ramp (35b) which is applied, relative to the opening path of vertical sliding rule (34), in front of wing (34b) formed on side wall (34a) of this vertical sliding rule (33).

10. Multi-purpose, reversible anti-panic modular closing device according to any preceding claim, **characterised in that** casement bolt (14) is provided with a C profile the inside of which forms a slide with straight walls along which rotating and slidingly-adjusted pastille (31) is installed on fixation (32) on door (4).

## Patentansprüche

1. Reversible modulare Mehrzweckpanikverschlussvorrichtung der Bauart, die an Notausgangstüren installiert wird und die einen Hauptschlossmechanismus mit oder ohne Verschlussriegel und/oder oberen (am Türsturz) und unteren Verriegelungspunkten (auf der Türschwelle) und/oder seitlichen Verriegelungspunkten am Türrahmen aufweist, wobei der Hauptschlossmechanismus durch eine Stange betätigt wird, die querliegend an der Tür angebracht ist, sei es mittels einer drehbaren Stange, die durch zwei zwischengeschaltete Schwenkstangen an ihren äußeren Enden angelenkt ist, um an der Tür zur Anlage zu kommen (und die nachfolgend mit ihrem englischen Begriff "pushbar" bezeichnet ist), oder mittels einer Stange, die ein integriertes Außenprofil aufweist, das eine lineare senkrechte Bewegung an der Tür ausführen kann (und die nachfolgend mit ihrem englischen Begriff "touchbar" bezeichnet ist), **dadurch gekennzeichnet, dass** sie ein Hauptschloss (1) aufweist, an dem eine kompakte modulare kinematische Kette installiert ist, die, wenn man als Referenzposition die einsatzfähige Stellung des Hauptschlosses (1) an der Tür (4) nimmt, mit einem oberen gebogenen Hebel (2), einem unteren gebogenen Hebel (3), einer ersten Scheibe (5), einer Rotationsachse (6), einer oberen vertikalen und verschiebbaren Platte (7) und einer unteren vertikalen und verschiebbaren Platte (8) ausgestattet ist, wobei die oberen (2) und unteren (3) gebogenen Hebel in einer vertikalen und sich quer zu der Tür (4) erstreckenden Ebene angeordnet sind, einen in Richtung auf die Tür (4) weisenden konkaven oder inneren Winkel bilden und mit ihrem Bogen an relativ zu der Rotationsachse (6) symmetrisch liegenden Stellen angelenkt sind, wobei sie in der Lage sind, zwischen der geschlossenen und der offenen Stellung des Schlosses (1) hin und her zu schwenken und jeweils erste Arme (2a, 3a) und zweite Arme (2b, 3b) aufweisen; wobei sich die ersten Arme (2a, 3a) in den Raum erstrecken, bis sie aufeinander treffen und ihre Enden sich an einem außen liegenden Abschnitt überlappen, an dem der erste Arm (3a) des zweiten Hebels (3) einen ersten Ansatz (3c) aufweist, der durch eine Verschiebejustierung eine längliche Öffnung (2c) des ersten Armes (2a) des ersten Hebels (2) durchquert, und wobei sich die zweiten Arme (2b, 3b) quer zu der Tür (4) erstrecken und an ihrem Ende jeweils relativ zu einem ersten Bolzen (9) und einem zweiten Bolzen (10), deren Enden durch Verschieben in vertikalen Nuten (11) des Gehäuses (1 a) des Hauptschlosses (1) einstellbar sind, drehbar angelenkt sind, wobei sich die Nuten parallel zu der Tür (4) erstrecken und ihre äußersten Stellungen kohärent zu den geschlossenen und offenen Stellungen des Schlosses (1) sind; wobei sich die erste Scheibe (5) zwischen einem der gebogenen Hebel (2, 3) und einer Seitenwand des Gehäuses des Schlosses (1a) befindet und einen zweiten Ansatz (12) aufweist, der sich gegen die innere Kante eines der gebogenen Hebel (2, 3) legt, wobei diese erste Scheibe (5) in der Lage ist, ein Befestigungselement zu bilden, das auf der Rotationsachse (6) zwischen zwei sich diametral gegenüberliegenden Positionen reversibel ist; wobei die obere vertikale und verschiebbare Platte (7) und die untere vertikale und verschiebbare Platte (8) parallel zu der Tür (4) angeordnet sind, seitlich in dem Gehäuse des Schlosses (1 a) geführt sind, übereinander angeordnet sind, wobei eine von ihnen am Boden des Gehäuses des Schlosses (1 a) angebracht ist, und jede von ihnen ein paariges kollaterales Verbindungsstück (7a, 8a) bildet, an dem jeweils der erste Bolzen (9) und der zweite Bolzen (10) angekoppelt sind, wobei die vertikale obere Platte (7) und die vertikale untere Platte (8) in der Lage sind, zwischen den relativ zu der Mitte des Gehäuses des Schlosses (1 a) ausgefahrenen und zurückgezogenen Stellungen hin und her zu gleiten, die jeweils mit den genannten Stellungen des geschlossenen Schlosses (1) und des offenen Schlosses (1) übereinstimmen.

2. Reversible modulare Mehrzweckpanikverschlussvorrichtung nach Anspruch 1, **dadurch gekennzeichnet, dass** in dem Bereich in Richtung des Rahmens der Schließvorrichtung und quer zu der länglichen Öffnung (2c) des ersten Armes (2a) des ersten Hebels (2) der erste Ansatz (3c) aus einem Abschnitt hervorsteht, der unterhalb eines Endes (13a) eines Drehriegels (13) angebracht ist, der in der Lage ist, derart zwischen der ausgefahrenen Stellung und der zurückgezogenen Stellung hin und her zu schwenken, dass dieser hervorstehende Abschnitt des ersten Ansatzes (3c) und damit folglich die ersten Arme (2a, 3a) und der sich quer erstreckende Ansatz (12) der ersten Scheibe (5) in der ausgefahrenen Stellung in ihrer Position sind, die der Tür (4) am nächsten ist, wobei sich der erste Bolzen (9) und der zweite Bolzen (10) jeweils an den Enden ihrer vertikalen Nuten (11), die am weitesten voneinander entfernt sind, befinden, und sich die vertikale obere Platte (7) und die vertikale untere Platte (8) in den am weitesten voneinander entfernten Positionen befinden, und dass dieser hervorstehende Abschnitt des ersten Ansatzes (3c) und damit folglich die ersten Arme (2a, 3a) und der sich quer erstreckende Ansatz (12) der ersten Scheibe (5) in der zurückgezogenen Stellung in ihrer Position sind, die von der Tür (4) am weitesten entfernt ist, wobei sich der erste Bolzen (9) und der zweite Bolzen (10) jeweils an den Enden ihrer vertikalen Nuten (11), die am nächsten beieinander liegen, befinden, und sich die vertikale obere Platte (7) und die vertikale untere Platte (8) in den am nächsten beieinander liegenden Positionen befinden.

3. Reversible modulare Mehrzweckpanikverschlussvorrichtung nach Anspruch 1, **dadurch gekennzeichnet, dass** die vertikale obere Platte (7) und die vertikale untere Platte (8) Mittel für die Verbindung mit Verschlussstangen (14) aufweisen, die auf obere und untere Verriegelungspunkte und/oder seitliche Verriegelungspunkte bildende Rückstellelemente wirken, die von denen des Hauptschlosses (1) verschieden sind.

4. Reversible modulare Mehrzweckpanikverschlussvorrichtung nach den Ansprüchen 1 bis 3, **dadurch gekennzeichnet, dass** die Rotationsachse (6) an der Schwenkstange (15), die zu einer "Pushbar" gehört, angekoppelt ist.

5. Reversible modulare Mehrzweckpanikverschlussvorrichtung nach den Ansprüchen 1 bis 3, **dadurch gekennzeichnet, dass** ein Ausleger (16) in Form eines "Y" vorhanden ist, der sich horizontal erstreckt, wobei sein konvexer Winkel der Tür (4) gegenüber liegt, der in einer sich quer zur Tür (4) erstreckenden Ebene arbeitet, wobei sein Fuß an einem an der genannten Tür angebrachten Träger (18) angelenkt ist, und der an seinem in Richtung auf das Hauptschloss (1) weisenden Ende zwei Zapfen (17) aufweist, die unter den unteren Rand der ersten Arme (2a, 3a) der gebogenen Hebel (2, 3) greifen, während der Ausleger gleichzeitig mit an seinem entgegengesetzten Ende vorgesehenen Zapfen (17) an einer äußeren Armatur, die durch eine "Touchbar" bewegbar ist, angelenkt ist.

6. Reversible modulare Mehrzweckpanikverschlussvorrichtung nach den Ansprüchen 1 bis 3, **dadurch gekennzeichnet, dass** aus der vertikalen oberen Platte (7) ein Stift (19) heraussteht, auf dem in vertikaler Richtung seitlich ein Zahn (21) angreift, der zu einem Drehhebel (20) gehört, der in einer sich parallel zur Tür (4) erstreckenden Ebene arbeitet, der sich relativ zu einer an der Tür (4) befestigten Grundplatte (22) dreht und mit Drehmöglichkeit an einem Zugelement (23) angreift, das sich horizontal und parallel zur Tür (4) erstreckt und das in Richtung auf das Hauptschloss (1) geschoben wird, wenn Druck auf die äußere, durch eine "Touchbar" bewegbare Armatur ausgeübt wird, wobei sich das Zugelement (23) in Längsrichtung auf einem Weg derartig verlagert, dass es die Drehung des Drehhebels (20) auf eine solche Weise hervorruft, dass eine lineare Bewegung des Zahns (21) erzeugt wird, die der funktionellen Verlagerung der genannten oberen verschiebbaren Platte (7) zwischen ihren jeweiligen Positionen bei geschlossenem Schloss und geöffnetem Schloss, entspricht.

7. Reversible modulare Mehrzweckpanikverschlussvorrichtung nach den vorhergehenden Ansprüchen, **dadurch gekennzeichnet, dass** in das Innere des Drehriegels (13) eine um eine vertikale Achse drehbare Platte (24) integriert ist, die einen im Inneren des Gehäuses des Schlosses (1a) liegenden und aus dem hinteren Teil des Drehriegels (13) herausragenden rückwärtigen Fortsatz (24a) aufweist; dass die drehbare Platte (24) entsprechend der ausgerückten Stellung des Drehriegels (13) oder der geschlossenen Stellung des Hauptschlosses (1) in der Lage ist, sich zwischen zwei Positionen hin und her zu bewegen, nämlich zwischen einer Position, die durch eine Feder (26) hervorgerufen wird und in der eine vordere gebogene Kante auf dem ebenen Teil des Drehriegels (13) erscheint, die seinen Schließhaken in den Türrahmen treibt, während gleichzeitig der rückwärtige Ansatz (24a) durch einen ersten vorspringenden Abschnitt (25), der auf der verschiebbaren oberen Platte (7) ausgebildet ist, entsprechend umgelenkt wird, und einer anderen Position, in die die genannte vordere gebogene Kante der drehbaren Platte (24) in das Innere des Drehriegels (13) zurückgezogen wird und der rückwärtige Fortsatz (24a) dem ersten vorspringenden Abschnitt (25) gegenüber liegt und an diesem anschlägt; wobei entsprechend der zurückgezogenen Stellung des Drehriegels (13) oder der geöffneten Stellung des Hauptschlosses (1) die vordere gebogene Kante der drehbaren Platte (24) an dem Rand des Aktionsfensters des Drehriegels (13) anliegt.

8. Reversible modulare Mehrzweckpanikverschlussvorrichtung nach den vorhergehenden Ansprüchen, **dadurch gekennzeichnet, dass** es seitliche Verriegelungspunkte oder seitliche Rückstellelemente (27) gibt, die ein Rückstellelementgehäuse (27a), einen Drehriegel (13), der mit einer drehbaren Platte (24) mit einem rückwärtigen Fortsatz (24a) versehen ist, einen ersten vertikalen auf einer Schiene zwischen den Wänden des Bodens und den Seiten des Rückstellelementgehäuses (27a) verschiebbaren Stab (28) und eine zweite Scheibe (29) aufweisen; wobei der erste vertikale verschiebbare Stab (28) an zwei Enden Mittel für seine Verbindung mit einer Verschlussstange (14) aufweist, eine Seitenwand (28a) besitzt, die mit zwei vorspringenden Knöpfen (28b, 28c) versehen ist, die mit Bezug auf die Drehung der zweiten Scheibe (29) an sich diametral gegenüberliegenden Positionen angeordnet sind, und einen zweiten herausstehenden Teil (30) besitzt, der in der Lage ist, einen Anschlag für den rückwärtigen Fortsatz (24a) der in dem Drehriegel (13) untergebrachten drehbaren Platte (24) zu bilden; wobei die zweite Scheibe (29) auf einer regelbaren Drehachse (38) installiert ist, die auf einer vertikalen Führungsschiene (28d) der Seitenwand (28a) des ersten vertikalen verschiebbaren Stabs (28) verschiebbar ist; wobei die zweite Scheibe (29) zwei radiale Vorsprünge (29a) aufweist, die sich diametral gegenüber liegen und die in Ruhestellung oder in der geschlossenen Stellung des Schlosses seitlich an die genannten Knöpfe (28b, 28c) auf umgekehrte Weise anschlagen, einer darüber und der andere darunter, und wobei auf der zweiten Scheibe (29) eine Erhebung (29b) vorgesehen ist, die in der genannten Ruhestellung unterhalb des Endes (13a) des Drehriegels (13) anliegt.

9. Reversible modulare Mehrzweckpanikverschlussvorrichtung nach den vorhergehenden Ansprüchen, **dadurch gekennzeichnet, dass** es obere und untere Verriegelungspunkte oder vertikale Rückstellelemente (33) gibt, die ein Rückstellelementgehäuse (33a), einen Drehriegel (13), der mit einer drehbaren Platte (24) mit einem rückwärtigen Fortsatz (24a) versehen ist, einen zweiten vertikalen auf einer Schiene zwischen den Wänden des Bodens und den Seiten des Rückstellelementgehäuses (33a) verschiebbaren Stab (34) und einen drehbaren Anschlagwinkel (35) aufweisen; wobei der zweite vertikale verschiebbare Stab (34) rückwärtige Mittel für seine Verbindung mit einer Verschlussstange (14) aufweist, wobei er in der Lage ist, zwischen oberen und unteren Positionen, die mit denjenigen des ausgefahrenen und zurückgezogenen Drehriegels (13) koinzidieren, hin und her zu gleiten, wobei der zweite vertikale verschiebbare Stab (34) eine mit einem Flügel (34b) versehene Seitenwand (34a) aufweist; wobei der drehbare Anschlagwinkel (35) in einer vertikalen Ebene arbeitet und eine erste Auflauffläche (35a), die unter dem Ende (13a) des Drehriegels (13) anliegt, und eine zweite Auflauffläche (35b) besitzt, die entsprechend dem Öffnungsweg des zweiten vertikalen verschiebbaren Stabs (34) von vorn an den Flügel (34b) anschlägt, der an der Seitenwand (34a) des zweiten vertikalen verschiebbaren Stabs (34) ausgebildet ist.

10. Reversible modulare Mehrzweckpanikverschlussvorrichtung nach den vorhergehenden Ansprüchen, **dadurch gekennzeichnet, dass** die Verschlussstange (14) ein Profil in "C"-Form besitzt, das mit seinem Innenraum eine Gleitführung mit geraden Wänden bildet, an der ein durch Schieben entlang deren Länge einstellbares und drehbares tablettenförmiges Element (31) auf einem an der Tür (4) angebrachten Befestigungselement (32) installiert ist.
